# EUROPÄISCHE PATENTSCHRIFT

(11) **EP 3 739 216 B1**
(45) Veröffentlichungstag und Bekanntmachung des Hinweises auf die Patenterteilung: **25.01.2023**
(21) Anmeldenummer: 20167595.6
(22) Anmeldetag: 01.04.2020
(51) Int. Cl.: F04D 17/16, F04D 29/42, F04D 29/62, F23D 14/34, F23D 14/62

(54) **EINSTRÖMVORRICHTUNG FÜR EIN GASGEBLÄSE**
INFLOW DEVICE FOR A GAS BLOWER
DISPOSITIF D'ENTRÉE POUR UNE SOUFFLERIE À GAZ

(30) Priorität: 14.05.2019 DE 102019112645
(43) Veröffentlichungstag der Anmeldung: 18.11.2020
(73) Patentinhaber: ebm-papst Landshut GmbH, 84030 Landshut (DE)
(72) Erfinder: PETRYSZAK, Christian, 85354 Freising (DE); SCHMIDT, Tobias, 84030 Ergolding (DE)
(74) Vertreter: Staeger & Sperling Partnerschaftsgesellschaft mbB

(56) Entgegenhaltungen:
- EP-A1- 2 927 584
- EP-A1- 3 064 778
- WO-A2-2012/123207
- CN-U- 202 250 473

## Beschreibung

Die Erfindung betrifft eine Einströmvorrichtung für ein Gasgebläse.

Ansaugseitig wird an dem Gebläsegehäuse von Gasgebläsen meist eine Einströmvorrichtung vorgeschaltet, über welche die Brenngaszuführung in die angesaugte Luft erfolgt. Derartige Einströmvorrichtungen sind gebildet aus einem Diffusorgehäuse und einem darin eingesetzten Diffusoreinsatz, über den die Brenngaseinleitung in die angesaugte Luftströmung realisiert wird. Gleichzeitig unterscheiden sich die Diffusoreinsätze jedoch in ihrer Größe und sind unter anderem angepasst an die Leistung des Gasgebläses. Ferner ist die richtige Positionierung des Diffusoreinsatzes im Diffusorgehäuse wichtig, um eine strömungstechnisch optimale Zuströmung des Brenngases in die Luftströmung zu gewährleisten.

Druckschriftlicher Stand der Technik im vorliegenden technischen Gebiet, welcher den Oberbegriff des Anspruchs 1 widerspiegelt, ist in den Druckschriften WO 2012/123207 A2, EP 2 927 584 A1 und EP 3 064 778 A1 offenbart. Der Erfindung liegt deshalb die Aufgabe zugrunde, eine Einströmvorrichtung bereitzustellen, bei welcher der Diffusoreinsatz und das Diffusorgehäuse derart aufeinander abgestimmt sind, so dass für die Montage sichergestellt wird, dass der jeweils passende Diffusoreinsatz richtig in dem Diffusorgehäuse positioniert verbaut wird.

Diese Aufgabe wird durch die Merkmalskombination gemäß Patentanspruch 1 gelöst.

Erfindungsgemäß wird eine Einströmvorrichtung für ein Gasgebläse mit einem Gebläsegehäuse vorgeschlagen, die ein an dem Gebläsegehäuse befestigbares Diffusorgehäuse mit Einlassdüse und ein in dem Diffusorgehäuse aufgenommenen Diffusoreinsatz mit Gastaschen umfasst. Das Diffusorgehäuse weist einen die Einlassdüse umschließenden Ringabschnitt auf, so dass zwischen der Einlassdüse und dem Ringabschnitt ein Einsteckbereich für den Diffusoreinsatz ausgebildet ist. An der radialen Außenmantelfläche der Einlassdüse ist eine erste Anlagenfläche für den Diffusoreinsatz, an einer zur Einlassdüse weisenden Innenmantelfläche des Ringabschnitts ist eine zweite Anlagefläche für den Diffusoreinsatz ausgebildet. Der Diffusoreinsatz liegt in einem an dem Gebläsegehäuse im Einsteckbereich montierten Zustand an der ersten und zweiten Anlagefläche radial innenseitig und außenseitig formschlüssig an.

Der Diffusoreinsatz ist lösbar an dem Diffusorgehäuse befestigbar und wird zur Montage in den Einsteckbereich zwischen dem Ringabschnitt und der Einlassdüse gesteckt. Die Einlassdüse ist der in der Technik bekannte Teil am Diffusorgehäuse, der sich in axialer Richtung in die Ansaugöffnung hinein erstreckt und dabei den Durchströmungsquerschnitt verringert. Der Einsteckbereich legt die Montageposition für den Diffusoreinsatz am Diffusorgehäuse fest, indem der Diffusoreinsatz an der ersten Anlagefläche an der radialen Außenmantelfläche der Einlassdüse und der Innenmantelfläche des Ringabschnitts zur Anlage gebracht wird. Somit verlaufen der axiale freie Endabschnitt der Einlassdüse, der freie axiale Rand des Ringsabschnitts und der in den Einsteckbereich eingesteckte Abschnitt des Diffusoreinsatzes koaxial. Wird ein zu großer oder zu kleiner Diffusoreinsatz verwendet, schlägt dieser entweder an der Einlassdüse oder an dem Ringabschnitt an, gleitet jedoch nicht in den Einsteckbereich zwischen Ringabschnitt und Einlassdüse. Somit ist sichergestellt, dass zum jeweiligen Diffusorgehäuse stets der passende Diffusoreinsatz verbaut wird.

Eine vorteilhafte Ausführungsvariante der Einströmvorrichtung ist dadurch gekennzeichnet, dass die Einlaufdüse und der Ringabschnitt einstückig an dem Diffusorgehäuse ausgebildet sind. Vorzugsweise überstreckt die Einlassdüse den Ringabschnitt in axialer Richtung und bildet somit einen niedrigeren radialen Außenrand des Einsteckbereichs.

Ferner sieht eine vorteilhafte Weiterbildung der Einströmvorrichtung vor, dass der Diffusoreinsatz eine zentrale axiale Einströmöffnung und über die Einströmöffnung in axialer Richtung vorstehende Zapfen aufweist, welche ausgebildet sind, in den Einsteckbereich zwischen der Einlassdüse und dem Ringabschnitt einzugreifen bzw. eingesteckt zu werden. Die Zapfen sind in Umfangsrichtung vorzugsweise in jeweils demselben Abstand angeordnet, insbesondere sind mindestens drei Zapfen im Winkelabstand von jeweils 120° vorgesehen und vier Zapfen im Winkelabstand von jeweils 90° zueinander bevorzugt. Die Zapfen sind vorzugsweise radial außerhalb der Einströmöffnung und radial außenseitig am die Gastaschen aufweisenden Strömungskörper des Diffusoreinsatzes positioniert.

Der zum Einstecken in den Einsteckbereich vorgesehene Abschnitt der Zapfen ist in einer Ausführungsvariante derart gestaltet, dass die erste Anlagenfläche der Einlassdüse axial aneinander angrenzende Abschnitte unterschiedlicher Durchmesser aufweist und die Zapfen des Diffusoreinsatzes jeweils eine Gegenfläche mit einem ein konzentrisches Kreissegment bildenden Axialabschnitt mit einem Durchmesser aufweist, der gleich ist zu einem Durchmesser eines der Abschnitte der Einlassdüse. Somit liegt die Innenwandfläche der Zapfen an der Anlagefläche der Einlassdüse in zumindest dem das Kreissegment bildenden Axialabschnitt der Einlassdüse an. Der Axialabschnitt liegt axial vor dem engsten Querschnitt der Einlassdüse und dem Diffusoreinsatz.

Eine weitere Ausführungsvariante der Einströmvorrichtung ist dadurch gekennzeichnet, dass sich der jeweilige Durchmesser der axial aneinander angrenzenden Abschnitte der Einlassdüse in Einströmrichtung gesehen stufenweise verringert. Somit ist eine vereinfachte Montage des Diffusoreinsatzes an der Einlassdüse in den Einsteckbereich ermöglicht, ohne dass der Diffusoreinsatz an der axialen Stirnkante der Einlassdüse verhakt.

Die Montage wird ferner dadurch erleichtert, dass eine weitere Ausführungsform der Einströmvorrichtung vorsieht, dass die Zapfen des Diffusoreinsatzes und der Ringabschnitt des Diffusorgehäuses sich an ihre jeweils freien axialen Stirnkanten anschließende Einlaufschrägen aufweisen. Die Einlaufschrägen wirken als Führungsflächen zusammen und ermöglichen ein geführtes Einsetzen des Diffusoreinsatzes entlang dem Ringabschnitt in den Einsteckbereich.

In einer Weiterbildung der Einströmvorrichtung sind an dem Diffusorgehäuse in den Einsteckbereich axial hineinragende Stege ausgebildet. Die Stege weisen eine unterschiedliche axiale Länge auf, wobei die Stege kürzester axialer Länge die Montageposition der Einlassdüse bestimmen, indem die Zapfen an die Stege kürzester axialer Länge zur Anlage gebracht werden. Für jeden Zapfen ist mithin ein Steg kürzester axialer Länge als Anlagepunkt vorgesehen.

Die übrigen Stege weisen vorzugsweise Führungsflächen auf, entlang derer die Zapfen des Diffusoreinsatzes gleiten können, bis der Diffusoreinsatz die Montageposition erreicht hat. Die Führungsflächen sind dabei vorzugsweise an den axialen zu den Stegen des Diffusoreinsatzes weisenden Stirnkanten ausgebildet. Dabei ist insbesondere eine Ausführungsvariante günstig, bei der die Stege als Führungsflächen jeweils abgeschrägte axiale Stirnkanten und die Zapfen jeweils entsprechend abgeschrägte axialen Stirnkanten aufweisen, wobei die axialen Stirnkanten der Zapfen in Umfangsrichtung entlang der Führungsflächen gleiten können, bis der Diffusoreinsatz die Montageposition erreicht hat.

Die Stege unterschiedlicher axialer Länge bilden in einer vorteilhaften Ausführung der Einströmvorrichtung zusammen eine V-Form, so dass jeder der Zapfen des Diffusoreinsatzes in einen tiefsten Punkt der jeweiligen V-Form einrastbar ist, um die Montageposition des Diffusoreinsatzes an dem Diffusorgehäuse festzulegen. Für beispielsweise vier Zapfen sind somit vier V-förmige Stegbereiche mit Stegen unterschiedlicher axialer Länge vorgesehen, so dass jeder Zapfen in der Montageposition in den tiefsten Punkt einer V-Form eingesetzt werden kann, wobei der tiefste Punkt durch den Steg kürzester axialer Länge gebildet ist.

Zudem ist eine Ausführung der Einströmvorrichtung vorteilhaft, bei der ein Abstand in Umfangsrichtung zwischen den Stegen geringer ist als eine Breite der axialen Stirnkanten der Zapfen in Umfangsrichtung. Somit ist sichergestellt, dass die Zapfen in Umfangsrichtung entlang der Stege gleiten und in die Montageposition führbar sind. Zudem wird der Abstand jedoch ausreichend groß gehalten, um den Materialaufwand und die Materialanhäufung im Bereich der Stege zu minimieren. Die Stege selbst tragen ebenfalls zur Materialeinsparung gegenüber einer zusammenhängenden Geometrie bei.

Als vorteilhafte Ausgestaltung ist vorgesehen, dass die Zapfen jeweils gebildet sind aus sich radial und in Umfangsrichtung erstreckenden Schenkeln. Daraus ergibt sich beispielsweise im Axialschnitt eine T-Form der Schenkel. Die entsprechende Zapfenform begünstigt eine sichere Anlage im Einsteckbereich und gleichzeitig eine entlang der Stege geführte Positionierung.

Zur optimalen Interaktion des Diffusoreinsatzes mit der Brenngaszuführung sieht eine Ausführungsvariante der Einströmvorrichtung vor, dass die Gastaschen des Diffusoreinsatzes in Umfangsrichtung gesehen zwischen den Zapfen ausgebildet sind. Der Gasanschluss wird zudem an in einem Umfangsabschnitt an dem Diffusorgehäuse vorgesehen, der im montierten Zustand des Diffusoreinsatzes in einem Umfangsabschnitt des Diffusoreinsatzes liegt, in dem die Gastaschen des Diffusoreinsatzes ausgebildet sind. Die Zuströmung von Brenngas erfolgt mithin unmittelbar auf die Gastaschen und kann durch den Strömungskörper des Diffusoreinsatzes hindurch der angesaugten Luftströmung zugeführt werden. Der Diffusoreinsatz ist vorzugsweise als Venturieinsatz ausgebildet, wobei die Gastaschen im Bereich des geringsten Durchströmungsquerschnitts ausgebildet sind.

Andere vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher dargestellt. Es zeigen:
- Fig. 1: eine perspektivische Ansicht eines Gasgebläses mit daran angeordneter Einströmvorrichtung;
- Fig. 2: eine perspektivische Ansicht ins Innere eines Diffusorgehäuses;
- Fig. 3: eine perspektivische Ansicht auf einen Diffusoreinsatz;
- Fig. 4: eine Schnittansicht auf ein Detail der Einströmvorrichtung des Gasgebläses.

Die Figur 1 zeigt eine Ausführungsvariante einer Einströmvorrichtung 1 an einem Gebläsegehäuse 2 eines Gasgebläses 100. Die Einströmvorrichtung 1 umfasst das Diffusorgehäuse 3 und den darin positionierten Diffusoreinsatz 4, der in Figur 3 gezeigt ist. Im Gebläsegehäuse 2 ist das Gebläserad angeordnet und wird über den Motor angetrieben, um Luft über die Ansaugöffnung 49 anzusaugen und über die Ausblasöffnung 50 auszublasen. An dem Diffusorgehäuse 3 der Einströmvorrichtung 1 ist der Gasanschluss 69 ausgebildet.

Bezugnehmend auf die Figuren 2-4 sind das einstückige Diffusorgehäuse 3 und der einstückige Diffusoreinsatz 4 sowohl einzeln perspektivisch als auch in Zusammenwirkung in der Montageposition gezeigt. Das Diffusorgehäuse 3 weist einen Flansch 77 zur Befestigung der Einströmvorrichtung 1 an dem Gebläsegehäuse 2 mittels Verschraubung auf. Die Ansaugöffnung 49 wird durch die Einlassdüse 5 gebildet, welche sich in axialer Richtung ins Innere des Diffusorgehäuses 3 hinein erstreckt. Koaxial zu dem sich in axialer Richtung ins Innere des Diffusorgehäuses 3 hinein erstreckenden Abschnitt der Einlassdüse 5 ist an dem Diffusorgehäuse 3 der die Einlassdüse 5 umschließende Ringabschnitt 6 ausgebildet, der in axialer Richtung kürzer ins Innere des Diffusorgehäuses 3 hineinragt als die Einlassdüse 5, wie es in Figur 4 gezeigt ist. Zwischen der Einlassdüse 5 und dem koaxialen Ringabschnitt 6 ist der Einsteckbereich 8 für den Diffusoreinsatz 4 ausgebildet.

Der Diffusoreinsatz 4 umfasst den Strömungskörper 99, der mit seinem Rand 18 im montierten Zustand an die Einlassdüse 5 positioniert wird. Radial außenseitig sind vier in Umfangsrichtung gleichmäßig verteilte Zapfen 9 ausgebildet, die jeweils einen sich radial nach außen erstreckenden Schenkel 16 und einen sich daran anschließend in Umfangsrichtung erstreckenden Schenkel 17 aufweisen, so dass die Zapfen 9 in einem Axialschnitt gesehen im Wesentlichen eine T-Form bestimmen. In Umfangsrichtung gesehen zwischen den Schenkeln 9 sind im Strömungskörper 99 jeweils Gastaschen 29 als Öffnungen zum Gaseintritt in die Luftströmung durch den Diffusoreinsatz 4 gebildet. Die Zapfen 9 stehen axial über den Rand 18 hervor, wobei dieser vorstehende Abschnitt derjenige ist, der in der Montageposition in den Einsteckbereich 8 gesteckt ist, wie in Figur 4 gezeigt.

Der ins Innere des Diffusorgehäuses 3 ragende Teil der Einlassdüse 5 besitzt mehrere Abschnitte unterschiedlichen Durchmessers, der sich in axialer Richtung stufenartig immer weiter reduziert. Die Einlassdüse 5 weist dabei an der radialen Außenmantelfläche den Abschnitt 28 auf, an welchen die Zapfen 9 mit ihren radial innenseitigen Anlageflächen 13 formschlüssig anliegen, die jeweils ein Kreissegment bilden. In diesem Bereich sind der Durchmesser der Einlassdüse 5 und der Zapfen 9 identisch. Ferner liegt die radial äußere Mantelfläche 44 der Zapfen 9 an der der radialen Innenwandfläche des Ringabschnitts 6 an. Der Diffusoreinsatz 4 ist mithin in dem Einsteckbereich 8 festgelegt. Nur die passende Größe des Diffusoreinsatzes 4 ist in den Einsteckbereich 8 einführbar, so dass eine Fehlmontage eines falschen Diffusoreinsatzes ausgeschlossen ist.

Am freien axialen Ende des Ringabschnitts 6 ist die Einlaufschräge 82, an den Zapfen die Einlaufschräge 21 ausgebildet, um die Positionierung des Diffusoreinsatzes 4 im Einsteckbereich 8 zu erleichtern.

Bezugnehmend insbesondere auf die Figuren 2 und 4 sind an dem Diffusorgehäuse 3 eine Vielzahl von in Umfangsrichtung beabstandete, in den Einsteckbereich 8 hineinragende Stege 14 unterschiedliche axiale Länge ausgebildet. Die Stege 14 bilden ein in Umfangsrichtung gesehen viermal wiederkehrendes Muster in einer V-Form, die über die axiale Länge der Stege 14 bestimmt ist. An dem jeweils kürzesten axialen Steg 14' der jeweiligen V-Form an Stegen 14 wird der jeweilige Zapfen 9 zur Anlage gebracht, um die Montageposition der Einlassdüse 5 zu bestimmen. Die zu dem kürzesten Steg 14' jeweils benachbarten Stege 14 bilden mit ihren axialen Stirnkanten 27 Führungsflächen, entlang derer die Zapfen 9 des Diffusoreinsatzes 4 gleiten können, bis der Diffusoreinsatz 4 die Montageposition erreicht hat. Die Zapfen 9 weisen hierfür jeweils entsprechend abgeschrägte axialen Stirnkanten 11 in Umfangsrichtung auf. Der bevorzugte Winkel der Abschrägung liegt bei 25-35°, insbesondere bei 30°. Zudem ist auch die freie axiale Stirnkante 12 des Schenkels 16 in einem Winkel von vorzugsweise 3° in Richtung des Rands 18 abgeschrägt. Die axiale Stirnkante der kürzesten axiale Stege 14' weisen eine v-förmige Einsenkung auf, in welche die entsprechend komplementäre Form der Stirnkanten 11 der Zapfen 9 eingreift. Die Breite der Schenkel 17 der Zapfen 9 in Umfangsrichtung überstreckt den Abstand zwischen den Stegen 14, 14' in Umfangsrichtung, so dass die Zapfen 9 über die Stirnkanten 27 der Stege 14 gleiten können. Die V-förmige Anordnung der Stege 14 in Zusammenwirkung mit den Zapfen 9 ermöglicht eine eindeutige umfangsgerichtete Ausrichtung des Diffusoreinsatzes 4 gegenüber dem Diffusorgehäuse 3 und mithin eine festgelegte Ausrichtung des Diffusoreinsatzes 4 mit seinen Gastaschen 29 gegenüber dem Gaseinlass am Gasanschluss 69.

Auch wenn die Figuren nur eine Ausführungsform mit vier Zapfen 9 zeigen, sind als Variante auch weniger oder mehr Zapfen und entsprechende V-förmig angeordnete Stege 14 möglich.

## Patentansprüche

1. Einströmvorrichtung (1) für ein Gasgebläse (100) mit einem Gebläsegehäuse (2), mit einem an dem Gebläsegehäuse (2) befestigbaren Diffusorgehäuse (3) mit Einlassdüse (5) und einem in dem Diffusorgehäuse (3) aufgenommenen Diffusoreinsatz (4) mit Gastaschen (29), **dadurch gekennzeichnet, dass** das Diffusorgehäuse (3) einen die Einlassdüse (5) umschließenden Ringabschnitt (6) aufweist, so dass zwischen der Einlassdüse (5) und dem Ringabschnitt (6) ein Einsteckbereich (8) für den Diffusoreinsatz (4) ausgebildet ist, wobei an der radialen Außenmantelfläche der Einlassdüse (5) eine erste Anlagenfläche für den Diffusoreinsatz (4) und an einer zur Einlassdüse (5) weisenden Innenmantelfläche des Ringabschnitts (6) eine zweite Anlagefläche für den Diffusoreinsatz (4) ausgebildet sind, und wobei der Diffusoreinsatz (4) in einem an dem Gebläsegehäuse (3) im Einsteckbereich (8) montierten Zustand an der ersten und zweiten Anlagefläche formschlüssig anliegt.

2. Einströmvorrichtung nach Anspruch 1, **dadurch gekennzeichnet, dass** der Diffusoreinsatz (4) lösbar an dem Diffusorgehäuse (3) befestigbar ist.

3. Einströmvorrichtung nach Anspruch 1 oder 2, **dadurch gekennzeichnet, dass** die Einlassdüse (5) und der Ringabschnitt (6) einstückig an dem Diffusorgehäuse (3) ausgebildet sind.

4. Einströmvorrichtung nach einem der vorigen Ansprüche, **dadurch gekennzeichnet, dass** der Diffusoreinsatz (4) eine Einströmöffnung und über die Einströmöffnung in axialer Richtung vorstehende Zapfen (9) aufweist, welche ausgebildet sind, in den Einsteckbereich (8) zwischen der Einlassdüse (5) und dem Ringabschnitt (6) einzugreifen.

5. Einströmvorrichtung nach dem vorigen Anspruch, **dadurch gekennzeichnet, dass** die erste Anlagenfläche der Einlassdüse (5) axial aneinander angrenzende Abschnitte unterschiedlicher Durchmesser aufweist und die Zapfen des Diffusoreinsatzes (4) jeweils eine Gegenfläche mit einem ein konzentrisches Kreissegment bildenden Axialabschnitt mit einem Durchmesser aufweisen, der gleich ist zu einem Durchmesser eines der Abschnitte der Einlassdüse (5).

6. Einströmvorrichtung nach dem vorigen Anspruch, **dadurch gekennzeichnet, dass** sich der Durchmesser der axial aneinander angrenzenden Abschnitte der Einlassdüse (5) in Einströmrichtung gesehen stufenweise verringert.

7. Einströmvorrichtung nach einem der vorigen Ansprüche 4-6, **dadurch gekennzeichnet, dass** die Zapfen (9) und der Ringabschnitt (6) sich an ihre jeweils freien axialen Stirnkanten anschließende Einlaufschrägen (82) aufweisen.

8. Einströmvorrichtung nach einem der vorigen Ansprüche 4-7, **dadurch gekennzeichnet, dass** an dem Diffusorgehäuse (3) in den Einsteckbereich (8) hineinragende Stege (14) ausgebildet sind, wobei die Stege (14) eine unterschiedliche axiale Länge aufweisen und die Stege (14') kürzester axialer Länge eine Montageposition der Einlassdüse (5) bestimmen.

9. Einströmvorrichtung nach dem vorigen Anspruch, **dadurch gekennzeichnet, dass** die übrigen Stege (14) Führungsflächen aufweisen, entlang derer die Zapfen (9) des Diffusoreinsatzes (4) gleiten können, bis der Diffusoreinsatz (4) die Montageposition erreicht hat.

10. Einströmvorrichtung nach Anspruch 8 oder 9, **dadurch gekennzeichnet, dass** die Stege (14) als Führungsflächen jeweils abgeschrägte axiale Stirnkanten (27) aufweisen und die Zapfen (9) jeweils entsprechend abgeschrägte axiale Stirnkanten (11) aufweisen, wobei die axialen Stirnkanten (11) der Zapfen (9) entlang der Führungsflächen gleiten können, bis der Diffusoreinsatz (4) die Montageposition erreicht hat.

11. Einströmvorrichtung nach dem vorigen Anspruch, **dadurch gekennzeichnet, dass** ein Abstand in Umfangsrichtung zwischen den Stegen (14, 14') geringer ist als eine Breite der axialen Stirnkanten (11) der Zapfen (9) in Umfangsrichtung.

12. Einströmvorrichtung nach einem der vorigen Ansprüche 8-11, **dadurch gekennzeichnet, dass** die Stege (14, 14') unterschiedlicher axialer Länge zusammen eine V-Form bilden, so dass jeder der Zapfen (9) des Diffusoreinsatzes (4) in einen tiefsten Punkt der jeweiligen V-Form einrastbar ist, um die Montageposition des Diffusoreinsatzes (4) an dem Diffusorgehäuse (3) festzulegen.

13. Einströmvorrichtung nach einem der vorigen Ansprüche 8-12, **dadurch gekennzeichnet, dass** die Zapfen (9) jeweils gebildet sind aus sich radial und in Umfangsrichtung erstreckenden Schenkeln (16, 17), die zusammen im Axialschnitt T-förmig zueinander ausgerichtet sind.

14. Einströmvorrichtung nach einem der vorigen Ansprüche 8-13, **dadurch gekennzeichnet, dass** die Gastaschen (29) des Diffusoreinsatzes (4) in Umfangsrichtung gesehen zwischen den Zapfen (9) ausgebildet sind, und wobei ein Gasanschluss (69) an in einem Umfangsabschnitt an dem Diffusorgehäuse (3) vorgesehen ist, der im montierten Zustand des Diffusoreinsatzes (4) in einem Umfangsabschnitt des Diffusoreinsatzes (4) liegt, in dem die Gastaschen (29) des Diffusoreinsatzes (4) ausgebildet sind.

15. Gasgebläse (100) mit einer Einströmvorrichtung (1) nach einem der vorigen Ansprüche.

## Claims

1. An inflow device (1) for a gas blower (100) with a gas blower housing (2), with a diffuser housing (3) with inlet nozzle (5), diffusor housing which can be attached to the blower housing (2), and with a diffuser insert (4) with gas pockets (29), diffuser insert which is received in the diffuser housing (3), **characterized in that** the diffuser housing (3) comprises a ring section (6) surrounding the inlet nozzle (5), so that, between the inlet nozzle (5) and the ring section (6), a plug-in region (8) for the diffuser insert (4) is formed, wherein, on the radial outer lateral surface of the inlet nozzle (5), a first contact surface for the diffuser insert (4) is formed, and, on an inner lateral surface of the ring section (6) facing the inlet nozzle (5), a second contact surface for the diffuser insert (4) is formed, and wherein the diffuser insert (4) in a state mounted on the diffuser housing (3) in the plug-in region (8) contacts the first and second contact surfaces in a form fitting manner.

2. The inflow device according to claim 1, **characterized in that** the diffuser insert (4) can be detachably attached on the diffuser housing (3).

3. The inflow device according to claim 1 or 2, **characterized in that** the inlet nozzle (5) and the ring section (6) are designed to form a single piece on the diffuser housing (3).

4. The inflow device according to any one of the preceding claims, **characterized in that** the diffuser insert (4) comprises an inflow opening and pins (9) protruding over the inflow opening in axial direction, which are designed to engage in the plug-in region (8) between the inlet nozzle (5) and the ring section (6).

5. The inflow device according to the preceding claim, **characterized in that** the first contact surface of the inlet nozzle (5) comprises sections of different diameters, which axially adjoin one another, and the pins of the diffuser insert (4) each comprise a counter-surface with an axial section forming a concentric segment of a circle and having a diameter which is equal to a diameter of one of the sections of the inlet nozzle (5).

6. The inflow device according to the preceding claim, **characterized in that** the diameter of the axially adjoining sections of the inlet nozzle (5) decreases stepwise when viewed in inflow direction.

7. The inflow device according to any one of the preceding claims 4-6, **characterized in that** the pins (9) and the ring section (6) comprise lead-in slopes (82) adjoining their respective free axial front edges.

8. The inflow device according to any one of the preceding claims 4-7, **characterized in that**, on the diffuser housing (3), webs (14) protruding into the plug-in region (8) are formed, wherein the webs (14) have a different axial length and the webs (14') of shortest axial length determine a mounting position of the inlet nozzle (5).

9. The inflow device according to the preceding claim, **characterized in that** the remaining webs (14) have guide surfaces along which the pins (9) of the diffuser insert (4) can slide until the diffuser insert (4) has reached the mounting position.

10. The inflow device according to claim 8 or 9, **characterized in that** as guide surfaces, the webs (14) have respective sloped axial front edges (27) and the pins (9) have respective correspondingly sloped axial front edges (11), wherein the axial front edges (11) of the pins (9) can slide along the guide surfaces until the diffuser insert (4) has reached the mounting position.

11. The inflow device according to the preceding claim, **characterized in that** a distance in circumferential direction between the webs (14, 14') is smaller than a width of the axial front edges (11) of the pins (9) in circumferential direction.

12. The inflow device according to any one of the preceding claims 8-11, **characterized in that** the webs (14, 14') of different axial length together form a V-shape, so that each of the pins (9) of the diffuser insert (4) can be engaged in a deepest point of the respective V-shape, in order to establish the mounting position of the diffuser insert (4) on the diffuser housing (3).

13. The inflow device according to any one of the preceding claims 8-12, **characterized in that** the pins (9) are each formed from legs (16, 17) extending radially and in circumferential direction, which together are oriented toward one another forming a T-shape in axial section.

14. The inflow device according to any one of the preceding claims 8-13, **characterized in that** the gas pockets (29) of the diffuser insert (4) are formed between the pins (9) when viewed in circumferential direction, and wherein a gas connection (69) is provided in a circumferential section on the diffuser housing (3), which, in the mounted state of the diffuser insert (4), lies in a circumferential section of the diffuser insert (4) in which the gas pockets (29) of the diffuser insert (4) are formed.

15. A gas blower (100) with an inflow device (1) according to any one of the preceding claims.

## Revendications

1. Dispositif d'admission (1) pour une soufflerie à gaz (100) pourvue d'un carter de soufflerie (2), comprenant un carter de diffuseur (3) pouvant être fixé au carter de soufflerie (2) et pourvu d'une buse d'entrée (5) et un insert de diffuseur (4) à poches de gaz (29) reçu dans le carter de diffuseur (3), **caractérisé en ce que** le carter de diffuseur (3) présente une section annulaire (6) entourant la buse d'entrée (5) de façon à réaliser une zone d'insertion (8) pour l'insert de diffuseur (4) entre la buse d'entrée (5) et la section annulaire (6), dans lequel une première surface d'appui pour l'insert de diffuseur (4) est réalisée sur la surface latérale extérieure radiale de la buse d'entrée (5), et une deuxième surface d'appui pour l'insert de diffuseur (4) est réalisée sur la surface latérale intérieure, dirigée vers la buse d'entrée (5), de la section annulaire (6), et dans lequel l'insert de diffuseur (4), dans un état monté sur le carter de soufflerie (3) dans la zone d'insertion (8), est adjacent par complémentarité de forme à la première et à la deuxième surface d'appui.

2. Dispositif d'admission selon la revendication 1, **caractérisé en ce que** l'insert de diffuseur (4) peut être fixé de manière amovible au carter de diffuseur (3).

3. Dispositif d'admission selon la revendication 1 ou 2, **caractérisé en ce que** la buse d'entrée (5) et la section annulaire (6) sont réalisées d'un seul tenant sur le carter de diffuseur (3).

4. Dispositif d'admission selon l'une quelconque des revendications précédentes, **caractérisé en ce que** l'insert de diffuseur (4) présente une ouverture d'admission, et présente des tenons (9) faisant saillie dans la direction axiale au-delà de l'ouverture d'admission et qui sont réalisés pour venir en prise dans la zone d'insertion (8) entre la buse d'entrée (5) et la section annulaire (6).

5. Dispositif d'admission selon la revendication précédente, **caractérisé en ce que** la première surface d'appui de la buse d'entrée (5) présente des sections axialement adjacentes les unes aux autres, de différents diamètres, et les tenons de l'insert de diffuseur (4) présentent respectivement une surface antagoniste pourvue d'une section axiale formant un segment de cercle concentrique d'un diamètre qui est égal à un diamètre d'une des sections de la buse d'entrée (5).

6. Dispositif d'admission selon la revendication précédente, **caractérisé en ce que** le diamètre des sections axialement adjacentes les unes aux autres de la buse d'entrée (5), vu dans la direction d'admission, diminue progressivement.

7. Dispositif d'admission selon l'une quelconque des revendications précédentes 4 à 6, **caractérisé en ce que** les tenons (9) et la section annulaire (6) présentent des biseaux d'introduction (82) raccordés à leurs arêtes frontales axiales respectivement libres.

8. Dispositif d'admission selon l'une quelconque des revendications précédentes 4 à 7, **caractérisé en ce que** sur le carter de diffuseur (3), des entretoises (14) faisant saillie dans la zone d'insertion (8) sont réalisées, les entretoises (14) présentant une longueur axiale différente, et les entretoises (14') ayant la plus petite longueur axiale déterminant une position de montage de la buse d'entrée (5).

9. Dispositif d'admission selon la revendication précédente, **caractérisé en ce que** les entretoises (14) restantes présentent des surfaces de guidage le long desquelles les tenons (9) de l'insert de diffuseur (4) peuvent coulisser jusqu'à ce que l'insert de diffuseur (4) ait atteint la position de montage.

10. Dispositif d'admission selon la revendication 8 ou 9, **caractérisé en ce que** les entretoises (14) présentent comme surfaces de guidage respectivement des arêtes frontales axiales biseautées (27), et les tenons (9) présentent respectivement des arêtes frontales axiales biseautées (11) de façon correspondante, dans lequel les arêtes frontales axiales (11) des tenons (9) peuvent coulisser le long des surfaces de guidage jusqu'à ce que l'insert de diffuseur (4) ait atteint la position de montage.

11. Dispositif d'admission selon la revendication précédente, **caractérisé en ce qu'**une distance dans la direction circonférentielle entre les entretoises (14, 14') est inférieure à une largeur des arêtes frontales axiales (11) des tenons (9) dans la direction circonférentielle.

12. Dispositif d'admission selon l'une quelconque des revendications précédentes 8 à 11, **caractérisé en ce que** les entretoises (14, 14') de longueur axiale différente forment ensemble une forme de V de sorte que chacun des tenons (9) de l'insert de diffuseur (4) peut s'encliqueter dans un point le plus bas de la forme de V respective afin de fixer la position de montage de l'insert de diffuseur (4) sur le carter de diffuseur (3).

13. Dispositif d'admission selon l'une quelconque des revendications précédentes 8 à 12, **caractérisé en ce que** les tenons (9) sont respectivement formés à partir de branches (16, 17) s'étendant radialement et dans la direction circonférentielle et qui sont ensemble alignées en forme de T l'une par rapport à l'autre dans la section axiale.

14. Dispositif d'admission selon l'une quelconque des revendications précédentes 8 à 13, **caractérisé en ce que** les poches de gaz (29) de l'insert de diffuseur (4), vues dans la direction circonférentielle, sont réalisées entre les tenons (9), et dans lequel un raccord de gaz (69) est prévu dans une section circonférentielle sur le carter de diffuseur (3) qui, à l'état monté de l'insert de diffuseur (4), se trouve dans une section circonférentielle de l'insert de diffuseur (4) dans laquelle les poches de gaz (29) de l'insert de diffuseur (4) sont réalisées.

15. Soufflerie à gaz (100) comprenant un dispositif d'admission (1) selon l'une quelconque des revendications précédentes.
